# FASCICULE DE BREVET EUROPEEN

(11) **EP 4 194 961 B1**
(45) Date de publication et mention de la délivrance du brevet: **25.06.2025**
(21) Numéro de dépôt: 21212988.6
(22) Date de dépôt: 07.12.2021
(51) Int. Cl.: G04B 17/28, G04B 31/012, G04B 17/32, G04B 18/08

(54) **ENSEMBLE REGLANT, POUR MOUVEMENT HORLOGER, COMPORTANT UNE CAGE DESTINEE A ETRE MONTEE ROTATIVE PAR UN ROULEMENT DE CAGE**
REGULIERUNGSEINHEIT FÜR EIN UHRWERK MIT EINEM GESTELL, DAS MITHILFE EINES KUGELLAGERS DREHBAR MONTIERT WIRD
REGULATOR ASSEMBLY, FOR TIMEPIECE MOVEMENT, COMPRISING A CAGE TO BE ROTATABLY MOUNTED ON A BALL BEARING

(43) Date de publication de la demande: 14.06.2023
(73) Titulaire: H.K. Precision Technology Co. Ltd, Kowloon bay Kowloon (HK)
(72) Inventeur: LAI HIN KIU, David, Kowloon (HK)
(74) Mandataire: e-Patent SA

(56) Documents cités:
- EP-A1- 2 725 433
- WO-A1-01/18611
- WO-A2-2004/006025
- WO-A2-2006/032974
- US-A1- 2006 181 962
- US-A1- 2007 041 276

## Description

### Domaine technique

La présente invention concerne un ensemble réglant, pour mouvement horloger, comportant une cage, destinée à être montée rotative sur un élément de bâti du mouvement horloger par l'intermédiaire d'un roulement de cage, et portant
- un balancier associé à un ressort de rappel et monté sur la cage de manière à pouvoir présenter des oscillations en référence à cette dernière,
- un échappement comprenant une roue d'échappement, agencée de manière à pouvoir être verrouillée et libérée de manière périodique en fonction des oscillations du balancier, pour transmettre des impulsions à ce dernier, ainsi qu'un pignon d'échappement, solidaire de la roue d'échappement et destiné à être entrainé en rotation par une source d'énergie mécanique du mouvement horloger,
- une denture d'entrainement destinée à présenter une liaison cinématique avec la source d'énergie mécanique du mouvement horloger,
dans lequel la cage est solidaire d'une première bague du roulement de cage agencée de manière à pouvoir pivoter en référence à une deuxième bague du roulement de cage, cette deuxième bague étant destinée à être rendue solidaire de l'élément de bâti du mouvement horloger et portant une denture fixe agencée en prise avec le pignon d'échappement, les première et deuxième bagues définissant entre elles un chemin de roulement dans lequel sont logés des galets ou des billes.

### Etat de la technique

Des ensembles de ce type sont déjà connus dans l'état de la technique.

Ainsi, par exemple, le brevet EP1623282B1 et les demandes de brevet US2006/0181962A1 et EP2725433A1 décrivent des tourbillons volants, c'est-à-dire assemblés sur un élément de bâti du mouvement horloger par un palier unique, répondant aux caractéristiques ci-dessus.

Plus précisément, le brevet ci-dessus décrit un tourbillon dont le roulement de cage présente une bague interne solidaire d'une douille au travers de laquelle est agencé l'arbre de balancier. Le balancier est solidaire de son arbre, à proximité d'une première extrémité de ce dernier, tandis que la seconde extrémité de l'arbre porte le plateau coopérant avec l'échappement. Outre une meilleure répartition des masses de part et d'autre d'un pont de cage central, cet agencement permet également d'utiliser un arbre de balancier de longueur importante.

La demande US2006/0181962A1 décrit un dispositif similaire au précédent, dans lequel l'un des paliers de l'arbre de balancier est destiné à être fixe en référence au bâti du mouvement horloger correspondant.

Quant à la demande de brevet EP2725433A1 citée plus haut, elle vise à construire un tourbillon d'épaisseur réduite, sans pour autant nuire à la précision des oscillations du balancier-spiral. A cet effet, elle prévoit en particulier que l'arbre de balancier soit solidaire de la cage tandis que le balancier est monté pivotant en référence à l'arbre de balancier au moyen d'un roulement de balancier, à billes ou à galets.

Dans ces deux cas, les constructions présentent un encombrement important, en particulier au centre, qui limite drastiquement les possibilités de réduire encore davantage l'épaisseur totale de l'ensemble réglant correspondant, cette dernière étant de toute façon déterminée par la longueur retenue pour l'arbre de balancier. De plus, l'agencement de différents composants, notamment de part et d'autre du roulement de cage, rend l'assemblage de ces constructions relativement complexe.

Ainsi, il peut être souhaitable, dans certains cas, de pouvoir disposer d'un ensemble réglant dont la construction est simplifiée et présente une épaisseur réduite en référence à celles connues de l'art antérieur.

### Divulgation de l'invention

Un but principal de la présente invention est de proposer une construction pour un ensemble réglant, destiné à être assemblé à un élément de bâti d'un mouvement horloger par l'intermédiaire d'un roulement de cage, donc de type volant, présentant un assemblage relativement simple et une épaisseur globale réduite en référence aux constructions déjà connues.

A cet effet, la présente invention concerne plus particulièrement un ensemble réglant du type mentionné plus haut, caractérisé par le fait que le chemin de roulement présente un rayon supérieur au rayon de la denture fixe.

Grâce à ces caractéristiques, l'épaisseur de l'ensemble peut être réduite. En effet, le rayon de la denture fixe détermine la trajectoire du pignon d'échappement. Or, la construction comprend préférablement deux paliers pour assembler le mobile d'échappement sur la cage, un premier à l'extrémité de son arbre située du côté du pignon d'échappement et un deuxième à l'extrémité de son arbre située du côté de la roue d'échappement. La trajectoire du palier situé du côté du pignon d'échappement doit être libre de tout obstacle, comme cela ressort des enseignements antérieurs mentionnés plus haut, dans lesquels le mobile d'échappement décrit une trajectoire située vers la périphérie de l'ensemble réglant correspondant. Si, dans ces constructions, le pignon d'échappement peut être partiellement positionné au même niveau que le roulement de cage, suivant la direction de l'épaisseur, le fait de positionner le chemin de roulement à l'extérieur de la trajectoire du pignon d'échappement permet en plus de libérer un espace central à l'intérieur du roulement de cage, offrant ainsi une plus grande souplesse de construction que dans le cas des constructions antérieures. Par ailleurs, l'assemblage de la cage au bâti du mouvement horloger est plus robuste et plus stable que dans les constructions antérieures grâce à une meilleure assise découlant directement des caractéristiques de l'invention. De plus, la construction de l'ensemble réglant selon la présente invention permet d'offrir une meilleure visibilité de ses composants au porteur de la pièce d'horlogerie correspondante, offrant ainsi une meilleure attractivité à cette dernière.

Il peut être particulièrement avantageux de prévoir que la denture fixe et la denture d'entrainement soient situées d'un même côté d'un plan moyen dans lequel est agencé le chemin de roulement.

Grâce à ces caractéristiques supplémentaires, il devient possible de disposer l'ensemble des composants portés par la cage du même côté du roulement de cage, simplifiant ainsi considérablement l'assemblage en référence aux constructions antérieures.

De manière générale, on peut préférablement prévoir que la denture fixe soit une denture interne et que la denture d'entrainement soit une denture externe. Ainsi, l'épaisseur de la construction peut être réduite de manière notable, étant donné que ces deux dentures peuvent être situées à des niveaux très proches suivant la direction de l'épaisseur dès lors qu'elles présentent des orientations opposées.

De manière générale, on peut avantageusement prévoir que la deuxième bague soit solidaire d'au moins deux organes de fixation à l'élément de bâti, dont chacun est situé à une distance de l'axe central du roulement de cage supérieure au rayon de ladite denture fixe.

Ainsi, il est facile d'assembler l'ensemble réglant dans un premier temps, y compris le roulement de cage, avant de le rendre solidaire de l'élément de bâti du mouvement horloger, les organes de fixation restant accessibles. Cette caractéristique permet également de simplifier les interventions de maintenance ultérieures du fait de l'accès facilité aux différents composants de l'ensemble réglant.

Selon une variante de réalisation préférée, on peut prévoir que la denture fixe soit réalisée d'une pièce avec la deuxième bague.

De manière générale, on peut avantageusement prévoir que la cage comporte une plateforme portant un palier pour le pignon d'échappement et un palier pour le balancier, la plateforme étant réalisée d'une pièce avec la première bague.

Dans ce cas, on peut également prévoir que la denture d'entrainement soit réalisée d'une pièce avec la plateforme.

Lorsque la cage comporte une plateforme, on peut également prévoir que la cage comprenne un pont de balancier, solidaire de la plateforme, portant un palier pour le balancier, ainsi qu'un porte-piton et une raquetterie agencés pour coopérer avec une extrémité du ressort de rappel.

Dans ce cas, on peut en outre prévoir que la cage comprenne un pont d'échappement, intercalé entre la plateforme et le pont de balancier, portant un palier pour la roue d'échappement et un palier pour une ancre.

La présente invention concerne également un mouvement horloger comportant une source d'énergie mécanique et un élément de bâti portant un ensemble réglant selon les caractéristiques ci-dessus, dont la denture d'entrainement est agencée en liaison cinématique avec la source d'énergie mécanique. La présente invention concerne également une pièce d'horlogerie comportant un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente une vue en perspective simplifiée d'une partie d'un mouvement horloger comportant un ensemble réglant selon un mode de réalisation préféré de la présente invention;
- la figure 2 représente une vue en perspective éclatée et simplifiée de l'ensemble réglant de la figure 1, et
- la figure 3 représente une vue en coupe transversale simplifiée de l'ensemble réglant de la figure 1.

### Mode(s) de réalisation de l'invention

La figure 1 représente une vue en perspective simplifiée d'une partie d'un mouvement horloger intégrant un ensemble réglant 1 selon un mode de réalisation préféré de la présente invention.

Plus précisément, l'ensemble réglant 1 comporte ici un tourbillon comprenant une cage 2 destinée à être montée pivotante sur un élément de bâti (non visible) du mouvement horloger, par exemple une platine, par l'intermédiaire d'un roulement de cage 4.

La cage 2 porte un balancier 6 associé à un ressort de rappel 8, préférablement un ressort spiral, et monté rotatif sur la cage 2 de manière à pouvoir présenter des oscillations en référence à cette dernière. Le balancier 6 illustré est du type à masselottes permettant d'ajuster son équilibrage et son inertie, à titre illustratif non limitatif.

La cage 2 porte également un échappement agencé pour coopérer avec le balancier 6 et comportant une ancre 10 ainsi qu'un mobile d'échappement comprenant une roue d'échappement 12 et un pignon d'échappement 14 solidaires l'un de l'autre, de manière conventionnelle.

Le pignon d'échappement 14 est agencé en prise permanente avec une denture fixe 16, comme c'est typiquement le cas dans les tourbillons.

Par ailleurs, la cage 2 porte une denture d'entrainement 18 agencée en liaison cinématique avec une source d'énergie mécanique 20 du mouvement horloger, ici un barillet, par l'intermédiaire d'un rouage de finissage 22. Ce dernier assure également l'entrainement d'organes d'affichage de l'heure courante non représentés, notamment par l'intermédiaire d'une chaussée 24.

Il ressort encore de la vue de la figure 1 que le roulement de cage 4 comprend une base 25 depuis laquelle s'étendent des extensions portant des organes de fixation 26 destinés à permettre l'assemblage de la base 25 sur l'élément de bâti du mouvement horloger. En particulier, chaque extension comprend ici un trou au travers duquel est agencé un pied-vis destiné à être inséré dans un trou adapté de la platine, avant de recevoir une vis, à titre illustratif non limitatif.

Les figures 2 et 3 représentent des vues de l'ensemble réglant 1 de la figure 1, respectivement en perspective éclatée et simplifiée et en coupe transversale simplifiée, permettant de mieux en apprécier certains détails de construction.

La cage 2 comprend une plateforme 30 dont le centre est en partie évidé ou squeletté pour ne conserver que des portions fonctionnelles réparties sur trois niveaux de hauteur. Trois portions radiales 32, agencées au niveau le plus haut (en référence ici au bâti du mouvement horloger), assurent la liaison entre la périphérie de la plateforme 30 et une portion centrale 34 agencée à un niveau de hauteur intermédiaire. Deux des portions radiales 32 présentent un trou permettant d'effectuer l'assemblage de deux piliers de cage 36.

La portion centrale 34 porte un premier palier 38 pour assurer le montage du balancier 6 (par l'intermédiaire de son arbre), ainsi qu'un palier 39 pour l'ancre 10.

Un évidement 40 dans la portion centrale 34 définit un logement pour le pignon d'échappement 14, à un troisième niveau de hauteur, et porte un palier pour le mobile d'échappement, du côté de son pignon d'échappement 14.

La portion centrale 34 comprend encore deux trous supplémentaires 42 pour permettre l'assemblage d'un pont d'échappement 44, ou pont d'ancre, sur la plateforme 30 au moyen de deux vis 46.

Le pont d'échappement 44 porte un palier 48 pour l'ancre 10 et un autre palier 50 pour le mobile d'échappement, du côté de sa roue d'échappement 12. Le pont d'échappement 44 présente une ouverture 52 définissant un passage pour l'arbre de balancier et son double plateau (non visible) destiné à coopérer avec l'ancre 10, de manière conventionnelle.

Le pont d'échappement 44 est surmonté du balancier-spiral puis d'un pont de balancier 54 portant un autre palier 56 pour assurer le montage du balancier 6 dans la cage 2, par l'intermédiaire de son arbre, avec un système antichoc conventionnel qui ne sera pas décrit en détail, tout comme le palier 38. Le pont de balancier 54 est rendu solidaire des deux piliers de cage 36 au moyen de vis 58.

Le pont de balancier 54 supporte un porte-piton 60 agencé pour retenir l'extrémité externe du ressort spiral 8 et, de manière avantageuse, une raquetterie 62 permettant de régler la marche du mouvement horloger par modification de la longueur active du ressort spiral 8, par l'intermédiaire d'un excentrique 64, de manière connue.

Du point de vue du montage de la cage 2 sur le bâti et son entrainement, on note que la plateforme 30 est ici avantageusement réalisée d'une pièce avec la denture d'entrainement 18, et également avec une première bague 66 du roulement de cage 4. Bien entendu, en alternative, deux de ces composants ou les trois composants pourraient être distincts les uns des autres et être assemblés.

Par ailleurs, la base 25 est solidaire d'une deuxième bague 68 du roulement de cage 4. Ainsi, lorsque les première et deuxième bagues 66 et 68 sont emboitées l'une dans l'autre, elles définissent entre elles un chemin de roulement dans lequel sont positionnées des billes 70. On pourrait prévoir l'utilisation de galets en alternative sans pour autant sortir du cadre de l'invention tel que défini par les revendications annexées.

Grâce à cette construction, la plateforme 30, donc toute la cage 2, est susceptible de tourner librement en référence au bâti du mouvement horloger comme conséquence de l'entrainement en rotation de la denture d'entrainement 18 par le barillet 20.

Le pignon d'échappement 14 coopère avec la denture fixe 16 pour recevoir de l'énergie lors de la rotation de la cage 2 lorsque la roue d'échappement 12 est libérée par l'ancre 10, de manière connue, comme cela est plus particulièrement visible sur la vue en coupe de la figure 3.

On notera que la denture fixe 16 est ici préférablement réalisée d'une seule pièce avec la deuxième bague 68 du roulement de cage 4, ce qui permet de simplifier davantage l'assemblage de l'ensemble réglant 1. Bien entendu, il est possible de prévoir en alternative que la denture fixe 16 et la deuxième bague 68 soient réalisées sous la forme de deux pièces distinctes assemblées l'une à l'autre.

On constate plus particulièrement sur la vue en coupe de la figure 3 que la construction de l'ensemble réglant 1 selon la présente invention permet avantageusement de libérer beaucoup de place au centre, notamment grâce au fait que le chemin de roulement du roulement de cage 4 ait été déporté à l'extérieur de la denture fixe 16, c'est-à-dire à l'extérieur de la trajectoire parcourue par le pignon d'échappement 14. Ainsi, le palier 38 du balancier 6 situé du côté du bâti du mouvement horloger peut être rapproché de ce dernier sans en être empêché par la présence du roulement de cage 4, comme c'est le cas dans les constructions antérieures. En outre, le fait que le roulement de cage 4 présente un diamètre important lui confère une grande stabilité. Il apparait également que si l'arbre du balancier 6 est ici relativement court, il est possible de le rallonger si nécessaire, étant donné que l'espace interne au roulement de cage 4 est vide. Ces caractéristiques particulières permettent également de disposer les deux dentures, fixe 16 et d'entrainement 18, à des niveaux voisins suivant la direction de l'épaisseur, tandis que le pignon d'échappement 14 peut être agencé sensiblement au même niveau que le roulement de cage 4, favorisant ainsi une réduction de l'épaisseur globale de l'ensemble.

Par ailleurs, le fait d'avoir ici les dentures fixe 16 et d'entrainement 18 positionnées d'un même côté d'un plan moyen dans lequel est agencé le chemin de roulement simplifie la construction des liaisons cinématiques qui leur sont associées, de même que le fait que ces deux dentures soient orientées suivant des directions respectives opposées, la denture fixe 16 étant une denture interne alors que la denture d'entrainement 18 est externe. Outre sa simplification, la construction selon la présente invention offre également une visibilité accrue en référence aux constructions antérieures, dans la mesure où le balancier-spiral et l'échappement peuvent être positionnés du même côté du roulement de cage 4.

On notera enfin que ces caractéristiques permettent également la mise en œuvre d'un positionnement particulièrement avantageux des organes de fixation 26 du roulement de cage 4 au bâti, chacun d'eux étant situé à une distance de l'axe central du roulement de cage 4 supérieure au rayon de la denture fixe 16. Les organes de fixation 26 sont donc situés à l'extérieur de la cage 2, voire ici même à l'extérieur du roulement de cage 4, et sont ainsi accessibles en tout temps, que cela soit lors de l'assemblage du mouvement horloger ou lors des opérations de maintenance. Ceci permet également d'assembler intégralement l'ensemble réglant 1, y compris son roulement de cage 4, avant de fixer le tout au bâti d'un mouvement horloger. Il suffira alors de mettre encore en prise la denture d'entrainement 18 avec le rouage de finissage 22.

Grâce aux caractéristiques qui viennent d'être décrites, il est possible de réaliser un ensemble réglant particulièrement peu encombrant suivant la direction de son épaisseur et très facile à assembler et à fixer au bâti d'un mouvement horloger, sans pour autant que sa précision de marche n'en soit affectée.

Bien entendu, la description qui précède s'attache à décrire un mode de réalisation particulier à titre d'illustration non limitative et, l'invention n'est pas limitée à la mise en œuvre de certaines caractéristiques particulières illustrées ou décrites comme, par exemple, le type de balancier, son diamètre, le positionnement de son arbre dans la cage, la forme de la plateforme de la cage, ou encore la mise en œuvre d'une raquetterie. L'homme du métier ne rencontrera aucune difficulté particulière pour adapter le mode de réalisation précédemment décrit en fonction de ses propres besoins, sans sortir du cadre de l'invention tel que défini par les revendications annexées.

## Revendications

1. Ensemble réglant (1), pour mouvement horloger, comportant une cage (2), destinée à être montée rotative sur un élément de bâti du mouvement horloger par l'intermédiaire d'un roulement de cage (4), et portant
- un balancier (6) associé à un ressort de rappel (8) et monté sur ladite cage (2) de manière à pouvoir présenter des oscillations en référence à cette dernière,
- un échappement comprenant une roue d'échappement (12), agencée de manière à pouvoir être verrouillée et libérée de manière périodique en fonction des oscillations dudit balancier (6), pour transmettre des impulsions à ce dernier, ainsi qu'un pignon d'échappement (14), solidaire de ladite roue d'échappement (12) et destiné à être entrainé en rotation par une source d'énergie mécanique (20) du mouvement horloger,
- une denture d'entrainement (18) destinée à présenter une liaison cinématique avec la source d'énergie mécanique (20) du mouvement horloger,
ladite cage (2) étant solidaire d'une première bague (66) dudit roulement de cage (4) agencée de manière à pouvoir pivoter en référence à une deuxième bague (68) dudit roulement de cage (4), ladite deuxième bague (68) étant destinée à être rendue solidaire de l'élément de bâti du mouvement horloger et portant une denture fixe (16) agencée en prise avec ledit pignon d'échappement (14), lesdites première et deuxième bagues (66, 68) définissant entre elles un chemin de roulement dans lequel sont logés des galets ou des billes (70),
**caractérisé en ce que** ledit chemin de roulement présente un rayon supérieur au rayon de ladite denture fixe (16).

2. Ensemble (1) selon la revendication 1, **caractérisé en ce que** ladite denture fixe (16) et ladite denture d'entrainement (18) sont situées d'un même côté d'un plan moyen dans lequel est agencé ledit chemin de roulement.

3. Ensemble (1) selon la revendication 1 ou 2, **caractérisé en ce que** ladite denture fixe (16) est une denture interne et **en ce que** ladite denture d'entrainement (18) est une denture externe.

4. Ensemble (1) selon l'une des revendications précédentes, **caractérisé en ce que** ladite deuxième bague (68) est solidaire d'au moins deux organes de fixation (26) à l'élément de bâti, dont chacun est situé à une distance de l'axe central dudit roulement de cage (4) supérieure audit rayon de ladite denture fixe (16).

5. Ensemble (1) selon l'une des revendications précédentes, **caractérisé en ce que** ladite denture fixe (16) est réalisée d'une pièce avec ladite deuxième bague (68).

6. Ensemble (1) selon l'une des revendications précédentes, **caractérisé en ce que** ladite cage (2) comporte une plateforme (30) portant un palier pour ledit pignon d'échappement (14) et un palier (38) pour ledit balancier (6), ladite plateforme (30) étant réalisée d'une pièce avec ladite première bague (66).

7. Ensemble (1) selon la revendication 6, **caractérisé en ce que** ladite denture d'entrainement (18) est réalisée d'une pièce avec ladite plateforme (30).

8. Ensemble (1) selon la revendication 6 ou 7, **caractérisé en ce que** ladite cage (2) comprend un pont de balancier (54), solidaire de ladite plateforme (30), portant un palier (56) pour ledit balancier (6), ainsi qu'un porte-piton (60) et une raquetterie (62) agencés pour coopérer avec une extrémité dudit ressort de rappel (8).

9. Ensemble (1) selon la revendication 8, **caractérisé en ce que** ladite cage (2) comprend en outre un pont d'échappement (44), intercalé entre ladite plateforme (30) et ledit pont de balancier (54), portant un palier (50) pour ladite roue d'échappement (12) et un palier (48) pour une ancre (10).

10. Mouvement horloger comportant une source d'énergie mécanique (20) et un élément de bâti portant un ensemble réglant (1) selon l'une des revendications 1 à 9, dont ladite denture d'entrainement (18) est agencée en liaison cinématique avec ladite source d'énergie mécanique (20).

11. Pièce d'horlogerie comportant un mouvement horloger selon la revendication 10.

## Patentansprüche

1. Reguliereinheit (1) für ein Uhrwerk, umfassend einen Käfig (2), das dazu bestimmt ist, über ein Käfiglager (4) drehbar auf einem Rahmenelement des Uhrwerks montiert zu werden, und das Folgendes trägt:
- eine Unruh (6), die mit einer Rückstellfeder (8) verbunden und so auf dem Käfig (2) montiert ist, dass sie in Bezug auf diesen Schwingungen ausführen kann,
- eine Hemmung mit einem Hemmungsrad (12), das so angeordnet ist, dass es in Abhängigkeit von den Schwingungen der Unruh (6) periodisch verriegelt und freigegeben werden kann, um Impulse auf diese zu übertragen, sowie mit einem Hemmungsritzel (14), das mit dem Hemmungsrad (12) fest verbunden ist und dazu bestimmt ist, durch eine mechanische Energiequelle (20) des Uhrwerks in Drehung versetzt zu werden,
- eine Antriebsverzahnung (18), die dazu bestimmt ist, eine kinematische Verbindung mit der mechanischen Energiequelle (20) des Uhrwerks herzustellen,
wobei der Käfig (2) fest verbunden ist mit einem ersten Ring (66) des Käfiglagers (4), der so angeordnet ist, dass er in Bezug auf einen zweiten Ring (68) des Käfiglagers (4) schwenken kann, wobei der zweite Ring (68) dazu bestimmt ist, mit dem Rahmenelement des Uhrwerks fest verbunden zu werden, und eine feste Verzahnung (16) trägt, die in Eingriff mit dem Hemmungsritzel (14) angeordnet ist, wobei der erste und der zweite Ring (66, 68) zwischen sich eine Laufbahn definieren, in der Rollen oder Kugeln (70) untergebracht sind, **dadurch gekennzeichnet, dass** die Laufbahn einen Radius aufweist, der größer ist als der Radius der festen Verzahnung (16).

2. Einheit (1) nach Anspruch 1, **dadurch gekennzeichnet, dass** die feste Verzahnung (16) und die Antriebsverzahnung (18) auf derselben Seite einer Mittelebene angeordnet sind, in der die Laufbahn angeordnet ist.

3. Einheit (1) nach Anspruch 1 oder 2, **dadurch gekennzeichnet, dass** die feste Verzahnung (16) eine Innenverzahnung ist und dass die Antriebsverzahnung (18) eine Außenverzahnung ist.

4. Einheit (1) nach einem der vorhergehenden Ansprüche, **dadurch gekennzeichnet, dass** der zweite Ring (68) fest mit mindestens zwei Befestigungselementen (26) am Rahmenelement verbunden ist, von denen sich jedes in einem Abstand von der Mittelachse des Käfiglagers (4) befindet, der größer ist als der Radius der festen Verzahnung (16).

5. Einheit (1) nach einem der vorhergehenden Ansprüche, **dadurch gekennzeichnet, dass** die feste Verzahnung (16) einstückig mit dem zweiten Ring (68) ausgebildet ist.

6. Einheit (1) nach einem der vorhergehenden Ansprüche, **dadurch gekennzeichnet, dass** der Käfig (2) eine Plattform (30) umfasst, die ein Lager für das Hemmungsritzel (14) und ein Lager (38) für die Unruh (6) trägt, wobei die Plattform (30) einstückig mit dem ersten Ring (66) ausgebildet ist.

7. Einheit (1) nach Anspruch 6, **dadurch gekennzeichnet, dass** die Antriebsverzahnung (18) einstückig mit der Plattform (30) ausgebildet ist.

8. Einheit (1) nach Anspruch 6 oder 7, **dadurch gekennzeichnet, dass** der Käfig (2) eine mit der Plattform (30) fest verbundene Unruhbrücke (54) umfasst, die ein Lager (56) für die Unruh (6) trägt, sowie einen Spiralklötzchenhalter (60) und eine Rückervorrichtung (62), die so angeordnet sind, dass sie mit einem Ende der Rückstellfeder (8) zusammenwirken.

9. Einheit (1) nach Anspruch 8, **dadurch gekennzeichnet, dass** der Käfig (2) außerdem eine Hemmungsbrücke (44) umfasst, die zwischen der Plattform (30) und der Unruhbrücke (54) eingefügt ist und ein Lager (50) für das Hemmungsrad (12) und ein Lager (48) für einen Anker (10) trägt.

10. Uhrwerk mit einer mechanischen Energiequelle (20) und einem Rahmenelement, das eine Reguliereinheit (1) nach einem der Ansprüche 1 bis 9 trägt, deren Antriebsverzahnung (18) in kinematischer Verbindung mit der mechanischen Energiequelle (20) angeordnet ist.

11. Uhr mit einem Uhrwerk nach Anspruch 10.

## Claims

1. Regulating assembly (1), for a watch movement, comprising a cage (2), intended to be mounted rotatably on a frame element of the watch movement by means of a cage bearing (4), and bearing
- a balance (6) associated with a return spring (8) and mounted on the said cage (2) so as to be able to oscillate with reference to the latter,
- an escapement comprising an escape wheel (12), arranged so that it can be periodically locked and released according to the oscillations of the balance (6), to transmit impulses to the latter, as well as an escape pinion (14), integral with said escape wheel (12) and intended to be driven in rotation by a mechanical energy source (20) of the clock movement,
- a drive toothing (18) intended to present a kinematic connection with the mechanical energy source (20) of the clock movement,
said cage (2) being integral with a first ring (66) of said cage bearing (4) arranged so as to be able to pivot in relation to a second ring (68) of said cage bearing (4), said second ring (68) being designed to be made integral with the frame element of the watch movement and bearing a fixed toothing (16) arranged to engage with said escape pinion (14), the said first and second rings (66, 68) defining between them a raceway in which rollers or balls (70) are housed,
**characterized in that** said raceway has a radius greater than the radius of said fixed toothing (16).

2. Assembly (1) according to claim 1, **characterized in that** said fixed toothing (16) and said drive toothing (18) are located on the same side of a median plane in which said raceway is arranged.

3. Assembly (1) according to claim 1 or 2, **characterized in that** said fixed toothing (16) is an internal toothing and **in that** said drive toothing (18) is an external toothing.

4. Assembly (1) according to one of the preceding claims, **characterized in that** said second ring (68) is integral with at least two fixing members (26) to the frame element, each of which is located at a distance from the central axis of said cage bearing (4) greater than said radius of said fixed toothing (16).

5. Assembly (1) according to one of the preceding claims, **characterized in that** said fixed toothing (16) is made in one piece with said second ring (68).

6. Assembly (1) according to one of the preceding claims, **characterized in that** said cage (2) includes a platform (30) bearing a bearing for said escape pinion (14) and a bearing (38) for said balance (6), said platform (30) being made in one piece with said first ring (66).

7. Assembly (1) according to claim 6, **characterized in that** said drive toothing (18) is made in one piece with said platform (30).

8. Assembly (1) according to claim 6 or 7, **characterized in that** said cage (2) comprises a balance bar (54), integral with said platform (30), supporting a bearing (56) for said balance (6), as well as a balance spring stud holder (60) and an index assembly (62) arranged to cooperate with one end of said return spring (8).

9. Assembly (1) according to claim 8, **characterized in that** said cage (2) also comprises an escape bar (44), inserted between said platform (30) and said balance bar (54), bearing a bearing (50) for said escape wheel (12) and a bearing (48) for pallets (10).

10. A watch movement comprising a mechanical energy source (20) and a frame element carrying a regulating assembly (1) according to one of claims 1 to 9, of which the drive toothing (18) is arranged in kinematic connection with the mechanical energy source (20).

11. Timepiece comprising a watch movement according to claim 10.
